# EUROPÄISCHE PATENTSCHRIFT

(11) **EP 0 302 157 B1**
(45) Veröffentlichungstag und Bekanntmachung des Hinweises auf die Patenterteilung: **15.07.1992**
(21) Anmeldenummer: 87730088.9
(22) Anmeldetag: 04.08.1987
(51) Int. Cl.: B21D 51/24

(54) **Verfahren zum Herstellen eines Rohrbehälters**
Method of making tubular receptacles
Procédé de fabrication de récipients tubulaires

(43) Veröffentlichungstag der Anmeldung: 08.02.1989
(73) Patentinhaber: MANNESMANN Aktiengesellschaft, 40027 Düsseldorf (DE)
(72) Erfinder: Janssen, Manfred, Dr.-Ing., D-4150 Krefeld (DE); Träger, Herbert Dipl.-Ing., D-7900 Ulm (DE)
(74) Vertreter: Meissner, Peter E., Dipl.-Ing.

(56) Entgegenhaltungen:
- CH-A- 499 348
- DE-C- 541 144
- US-A- 1 748 576
- US-A- 1 886 803
- US-A- 2 854 744

## Beschreibung

Die Erfindung betrifft ein Verfahren zum Herstellen eines Rohrbehälters gemäß dem Gattungsbegriff des Hauptanspruches.

Aus der US-A-2,854,144 ist die Herstellung eines rohrförmigen Druckbehälters nach dem Oberbegriff Anspruchs 1 bekannt, wobei in mindestens einem zylindrischen Rohrende ein eine radial offene Rinne, in die zur Abdichtung ein Gummidichtring eingelegt wird, aufweisendes Bodenteil eingefügt wird.

Das als geschlossene Kappe ausgebildete Bodenteil wird in das Rohrende, das zuvor mit einer nach innen gerichtete umlaufende Sicke mittels einer Drückrolle versehen worden ist, gesteckt und zusammen in ein geteiltes Gesenk eingelegt. Durch Aufbringen einer axialen Stauchkraft wird unter Anstauchung der Wand der durch die Sicke vorgeformte Rohrendenbereich in die Rille des Bodenteiles gedrückt. Damit ist das Bodenteil mit dem rohrförmigen Teil formschlüssig und abgedichtet verbunden. Der Nachteil dieses Verfahrens ist darin zu sehen, daß es nur für eine Abmessung ideal anwendbar ist, da jede Durchmesseränderung die Herstellung eines neuen Gesenkes erforderlich macht.

Der Erfindung liegt die Aufgabe zugrunde, das bekannte Herstellungsverfahren zu vereinfachen und es in einfacher Weise für unterschiedliche Abmessungen anwendbar zu machen.

Der große Vorteil der Erfindung liegt darin, daß der Rohrabschnitt mit dem Bodenteil formschlüssig verbunden ist. Damit wird eine mechanisch feste Verbindung erzeugt. Der weitere Vorteil besteht darin, daß durch die ringförmige Einlage eine gasdichte Verbindung entsteht. Das an sich schon einfach zu handhabende Drückrollen erfolgt bei Raumtemperatur, was die Herstellung zusätzlich vereinfacht und darüber hinaus es erlaubt, wärmebehandelte hochfeste Stahlrohre zu verwenden. Es können zum Beispiel Rohre aus thermomechanisch gewalztem Blech mit einer Streckgrenze von über 600 N/qmm verwendet werden, wodurch Stoßdämpferbehälter gewichtssparend dünnwandig hergestellt werden können.

Für besonders dünnwandige Rohrbehälter ist auch die Maßnahme nach dem Anspruch 2 hauptsächlich geeignet. In diesem Falle kann es sich als notwendig erweisen, das Bodenteil in das Rohrende nach Anspruch 3 einzukleben. Das Drückrollen bewirkt die Zerstörung eines mit Klebstoff gefüllten Ringes. Der Formschluß zwischen Rohrende und Bodenteil durch das Drückrollen wird aber auch in diesem Fall erzeugt.

Die Grundidee des Verbindens des Rohrendes mit dem Bodenteil durch Drückrollen ist auch mit einem weichen, plastisch verformbaren Metallring ausführbar. Diese Alternative kann dadurch fortentwickelt werden, daß das verformbare Metall mit dem Werkstoff des Rohres und des Bodenteils eine Lötverbindung eingeht und der durch Drückrollen hergestellte Rohrbehälter endseitig kurzzeitig auf Löttemperatur erwärmt wird. Die Erwärmung kann dabei auch mit der Erzeugung einer metallischen Korrosionsschutzschicht auf dem Rollbehälter verbunden sein. Es ist bei der metallischen Ringeinlage und dem Korrosionsschutz an die Metalle Aluminium, Zink, Zinn ggf. mit einer Zwischenschicht gedacht.

Die Herstellungsverfahren haben große Bedeutung für die Fertigung von Druckgasflaschen, zum Beispiel Äthylenflaschen, Propangasflaschen, Flaschen für Löschmittel. Weil nach dem Herstellungsverfahren besonders dünnwandige Rohrbehälter erzeugt werden können, hat das Verfahren auch Bedeutung für die Herstellung von Stoßdämpferbehälterrohren.

Die Erfindung ist nicht auf die Herstellung einwandiger und zylindrischer Rohrbehälter beschränkt. Es können auch Rohrbehälter aus Rohren mit mehreckigem Querschnitt ebenso hergestellt werden, wenn lediglich das Ende des Rohres, in das das Bodenteil eingefügt werden soll, kreiszylindrisch ist. Dazu kann ein mehreckiges Rohrende kreiszylindrisch eingeformt werden oder ein kreiszylindrisches Rohr bis auf ein kurzes Ende mehreckig aufgeweitet werden.

Schließlich können auch mehrwandige Rohrbehälter hergestellt werden.

Die Erfindung wird nachstehend anhand eines schematisch dargestellten Ausführungsbeispiels näher erläutert.
- Figur l zeigt: den Rohrbehälter im Längsschnitt
- Figur 2 zeigt: die stirnseitige Aufsicht auf den Rohrbehälter in Figur l von links
- Figur 3 zeigt: den Rohrbehälter im Längsschnitt mit zur Ausführung in Figur l alternativen Bodenteilen

Der in Figur l dargestellte Rohrbehälter besteht aus dem Rohr l mit dem geschlossenen Boden 2 rechts in der Figur l und dem teilweise offenen Boden 3. Der Behälter kommt als stapelbarer Druckgasbehälter zur Verwendung. In die mit Gewinde 4 versehene Öffnung des Bodens 3 wird zu dem Zweck ein Reduzierventil eingeschraubt.

Der Rohrbehälterrumpf ist ein Sechseckrohrabschnitt, wie er durch Walzen oder Ziehen hergestellt wird. Die Enden 5,6 des Rohrabschnittes werden durch Einstoßen in einen Ziehring in die kreiszylindrische Form gebracht. Der Durchmesser von 5 und 6 ist etwas kleiner als der eingeschriebene Kreis des Sechsecks.

Die Bodenteile 5,6 besitzen eine radial offene Rille 7,8, in die ein üblicher O-Ring 9 eingelegt ist. Sie werden in die Enden 5,6 kalt eingedrückt. Damit sie für den nächsten Arbeitsgang bereits im Rohrende fixiert sind, haben sie ein Übermaß gegenüber der lichten Weite von 5 und 6.

In diesem Zustand kommt der Rohrbehälter l auf die Bank und wird in Drehung versetzt. Dabei wird eine geeignet profilierte Drückrolle, evtl. mit Gegenrolle im Bereich der Bodenteile 2,3 angedrückt, so daß eine formschlüssige Verbindung zwischen Rohrkörper und Bodenteil entsteht. Es folgt die für den jeweiligen Verwendungszweck geeignete Konfektionierung, beispielsweise die Farbgebung, das Einschrauben der Armatur und die Befüllung.

Eine andere Ausführung des Rohrbehälters zeigt Figur 3. Hierbei kommen gewölbte Bodenteile ll,l2 zur Verwendung und die überstehenden Enden l0 der kreiszylindrischen Rohrabschnitte 5,6 werden beim Drückrollen in die Bodenteile hineingerollt. Diese Ausführung ist hauptsächlich für dünnwandige Rohrbehälter vorgesehen. Je nach dem Verwendungszweck kann das Drückrollen eines der kreiszylindrischen Enden 5,6 auch erst nach dem Einbau weiterer Teile erfolgen, z. B. eines Kolbens mit Kolbenstange. Im Beispielsfall werden die Rohrbehälter bevorzugt auf der ganzen Länge kreiszylindrisch ausgeführt.

## Patentansprüche

1. Verfahren zur Herstellen eines Rohrbehälters, in dem in mindestens einem kreiszylindrischen Ende eines Rohres (1) ein Bodenteil (2; 3), das eine radial offene Rinne (7; 8) aufweist, in die ein Dichtring (9) einlegbar ist, eingefügt wird und das Rohrende (5; 6) durch Kaltumformung mit dem Bodenteil (2; 3) abgedichtet und formschlüssig verbunden wird,
**dadurch gekennzeichnet,**
daß das Bodenteil (2, 3) zuerst in das eine kleinere lichte Weite aufweisende Rohrende (5, 6) gepreßt und anschließend das Rohrende (5, 6) durch Drückrollen radial auf das Bodenteil (2, 3) zu in die mit dem Dichtring (9) , der aus einem Kunststoff oder weichem plastisch verformbaren Metall besteht, versehene Rille (7, 8) eingeformt wird und abschließend das überstehende Ende (10) des kreiszylindrischen Rohrabschnittes (5, 6) auf das Bodenteil (2, 3) gerollt wird.

2. Verfahren nach Anspruch 1,
**dadurch gekennzeichnet,**
daß das Bodenteil (11, 12) nach außen konkav ist und das überstehende Ende (10) des kreiszylindrischen Rohrabschnittes (5, 6) beim Drückrollen in das Bodenteil (11, 12) hineingerollt wird.

3. Verfahren nach Anspruch 1 oder 2,
dadurch gekennzeichnet,
daß der Kunststoffring (9) unter der Einwirkung des Drückrollens Rohr-(5,6) und Bodenteil(e) (2,3) verklebt.

4. Verfahren nach einem der vorstehenden Ansprüche,
**dadurch gekennzeichnet,**
daß das/die Rohr-(5,6) und Bodenteil(e) (2,3) aus mindestens innen oder einseitig korrosionsgeschütztem Stahl, z. B. durch Feuerverzinken, erzeugt wird (werden).

5. Verfahren nach Anspruch l,2 oder 4,
dadurch gekennzeichnet,
daß das/die Rohrende(n) (5,6) mit dem darin durch Drückrollen befestigten Bodenteil und bei Anwendung eines Metallringes (9) auf die Schmelztemperatur des Ringmaterials kurzzeitig erwärmt wird (werden).

6. Verfahren nach den Ansprüchen l,2,3 oder 5,
dadurch gekennzeichnet,
daß Rohr-(l) und Bodenteil(e) (2,3) nach dem Herstellen der Rille (7,8) mindestens teilweise mit einer Korrosionsschutzschicht versehen werden.

7. Verfahren nach einem der vorstehenden Ansprüche, wobei der Rohrbehälter außerhalb des durch Drückrollen zu verformenden Bereiches aus einem doppelwandigen Rohr (l) mit evakuierbarem Zwischenraum und ebensolchen Bodenteilen (2,3) besteht und wobei er als wärmeisolierte Rohrbehälter verwendet wird.

## Claims

1. A method for producing a tubular container, in which a base part (2; 3) which has a radially open channel (7; 8) into which a sealing ring (9) can be laid is inserted in at least one circular cylindrical end of a pipe (1) and the pipe end (5; 6) is sealed off and connected in positive manner with the base part (2; 3) by cold shaping,
characterised in that
the base part (2, 3) is first pressed into the pipe end (5, 6) having a smaller internal width and then the pipe end (5, 6) is shaped in by pressure-rolling radially towards the base part (2, 3) into the channel (7, 8) provided with the sealing ring (9), which is made of a plastics material or soft plastically deformable metal, and then the protruding end (10) of the circular cylindrical pipe section (5, 6) is rolled on to the base part (2, 3).

2. A method according to Claim 1, characterised in that the base part (11, 12) is concave on the outside and the protruding end (10) of the circular cylindrical pipe section (5, 6) is rolled into the base part (11, 12) during the pressure-rolling.

3. A method according to Claim 1 or 2, characterised in that the plastic ring (9) sticks the pipe part(s) (5, 6) and base parts(s) (2, 3) together under the action of the pressure-rolling.

4. A method according to one of the preceding Claims, characterised in that the pipe (5, 6) and base part(s) (2, 3) is (are) produced from steel which is protected at least internally or on one side against corrosion, e.g. by hot galvanising.

5. A method according to Claim 1, 2 or 4, characterised in that the pipe end(s) (5, 6), with the base part secured therein by pressure-rolling, when using a metal ring (9) is (are) heated briefly to the melting temperature of the ring material.

6. A method according to Claims 1, 2, 3 or 5, characterised in that the pipe (1) and base part(s) (2, 3) after the production of the channel (7, 8) are provided at least in part with an anti-corrosion layer.

7. A method according to one of the preceding Claims, in which the tubular container outside the region which is to be shaped by pressure-rolling consists of a dual-walled pipe (1) with an intermediate space which can be evacuated and the same base parts (2, 3), it being used as a heat-insulated tubular container.

## Revendications

1. Procédé de fabrication d'un récipient tubulaire, selon lequel une pièce de fond (2; 3), comportant une gorge (7; 8) ouverte radialement et dans laquelle peut être disposé un anneau d'étanchéité (9), est emmanchée dans au moins une extrémité cylindrique circulaire d'un tube (1), l'extrémité de tube (5; 6) étant alors liée, par déformation à froid, à la pièce de fond (2;3) de manière étanche et par complémentarité de forme, caractérisé en ce que la pièce de fond (2, 3) est tout d'abord emmanchée à force dans l'extrémité de tube (5, 6) présentant un diamètre intérieur plus petit, qu'ensuite l'extrémité de tube (5, 6) est déformée par emboutissage au tour, radialement en direction de la pièce de fond, dans la gorge (7, 8) munie de l'anneau d'étanchéité (9) réalisé en une matière plastique ou un métal mou déformable de manière plastique, et que finalement l'extrémité débordante (10) du tronçon de tube (5, 6) cylindrique circulaire est ramenée par roulage, sur la pièce de fond (2, 3).

2. Procédé selon la revendication 1, caractérisé en ce que la pièce de fond (11, 12) est concave vers l'extérieur, et que l'extrémité débordante (10) du troncon de tube (5, 6) cylindrique circulaire, est rabattue par roulage, à l'intérieur de la pièce de fond (2, 3), lors de l'emboutissage au tour.

3. Procédé selon la revendication 1 ou 2, caractérisé en ce que l'anneau en matière plastique (9), sous l'effet de l'emboutissage au tour, réalise un assemblage collé entre la ou les partie(s) de tube (5, 6) et la ou les pièce(s) de fond (2, 3).

4. Procédé selon l'une des revendications précédentes, caractérisé en ce que la ou les partie(s) de tube (5, 6) et la ou les pièce(s) de fond (2, 3) sont réalisées en un acier présentant une protection contre la corrosion au moins intérieurement ou sur une face, par exemple par galvanisation à chaud.

5. Procédé selon la revendication 1, 2 ou 4, caractérisé en ce que la ou les extrémité(s) de tube (5, 6) renfermant la pièce de fond qui y a été fixée par emboutissage au tour, et dans le cas de l'utilisation d'un anneau (9) métallique, est ou sont chauffée(s) pendant une courte durée, à la température de fusion du matériau de l'anneau.

6. Procédé selon les revendications 1, 2, 3 ou 5, caractérisé en ce que le tube (1) et les pièces de fond (2, 3), après la réalisation de la gorge (7, 8), sont pourvus au moins partiellement, d'une couche de protection contre la corrosion.

7. Procédé selon l'une des revendications précédentes, le récipient tubulaire étant constitué, endehors de la zone à déformer par emboutissage au tour, d'un tube (1) à paroi double dont l'espace intermédiaire entre les parois peut être soumis au vide, ainsi que de pièces de fond (2, 3) de même constitution, et le récipient étant utilisé en tant que récipient tubulaire à isolation thermique.
